# EUROPÄISCHE PATENTSCHRIFT

(11) **EP 1 555 219 B1**
(45) Veröffentlichungstag und Bekanntmachung des Hinweises auf die Patenterteilung: **29.06.2011**
(21) Anmeldenummer: 05000601.4
(22) Anmeldetag: 13.01.2005
(51) Int. Cl.: B65D 85/804

(54) **Portionenkapsel mit gemahlenem Kaffee zur Herstellung eines Kaffeegetränks**
Single portion cartridge for the preparation of a beverage
Cartouche mono-dose pour la préparation d'une boisson

(30) Priorität: 14.01.2004 DE 102004002005
(43) Veröffentlichungstag der Anmeldung: 20.07.2005
(62) Teilanmeldung aus: 10170267.8
(73) Patentinhaber: Caffita System S.p.A., 40041 Gaggio Montano BO (IT)
(72) Erfinder: Schmed, Arthur, 8832 Wilen bei Wollerau (CH)
(74) Vertreter: Ponchiroli, Simone

(56) Entgegenhaltungen:
- EP-A- 0 326 685
- EP-A- 0 337 615
- US-A- 4 136 202
- US-A- 5 008 013
- US-A- 5 243 164
- US-A1- 2003 172 813

## Beschreibung

Die Erfindung betrifft eine Portionenkapsel mit gemahlenem Kaffee zur Herstellung eines Kaffeegetränks nach dem Oberbegriff des Anspruchs 1.

Derartige Portionenkapseln sind in vielfältigen Varianten bekannt, wobei insbesondere Portionenkapseln zur Erzeugung von Espressokaffee bekannt sind. Der grundsätzliche Vorteil solcher Kapseln liegt darin, dass sie gasdicht sind und das Kaffeepulver unter Ausschluss von Sauerstoff in der Kapsel aufgenommen ist. Dadurch bleibt das in der Kapsel aufgenommene Kaffeepulver über einen langen Zeitraum frisch. Zum Aufbrühen des in der Kapsel aufgenommenen Kaffeepulvers werden sowohl manuelle, halbautomatische wie auch vollautomatische Espressokaffeemaschinen verwendet. Bei den manuellen Kaffeemaschinen wird die Kapsel üblicherweise in einen Kapselhalter eingesetzt, welcher danach manuell an der Kaffeemaschine befestigt wird. Bei den halbautomatischen Kaffeemaschinen wird die Kapsel in einen Kapselträger oder direkt in die Brühkammer eingesetzt, welch letztere danach mittels eines zentralen von Hand zu betätigenden Hebels verschlossen wird. Bei vollautomatischen Kaffeemaschinen hingegen wird die Kapsel einem Magazin entnommen, danach automatisch der Brühkammer zugeführt und nach dem Aufbrühen bzw. Extrahieren ohne Zutun des Benutzers in einen Auffangbehälter ausgeworfen. Alle drei genannten Arten von Kaffeemaschinen verfügen im allgemeinen über einen mit radialen Austrittsöffnungen für die Einleitung von Brühwasser versehenen Brühdorn, der zum Durchstossen des Bodens bzw. Deckels der Kapsel ausgebildet ist. Bekannt sind insbesondere auch manuelle Kaffeemaschinen, bei denen der Kapselhalter mit einer Vielzahl von auf einem Ablaufrost angeordneten Erhebungen versehen ist, welche den Deckel der Kapsel aufbrechen, sobald Brühwasser von der den Erhebungen gegenüberliegenden Seite in die Kapsel eingeleitet und letztere durch den hydraulischen Überdruck gegen diese Erhebungen gedrückt wird. Beim nachfolgenden Aufbrühvorgang wird das Brühwasser über den Brühdorn in die Kapsel eingeleitet, so dass es das darin aufgenommene Kaffeepulver unter Überdruck durchströmen und über die Öffnungen im Deckel bzw. Boden austreten kann. Unabhängig davon, ob es sich um eine manuell zu bedienende Kaffeemaschine oder um eine halb- oder vollautomatische Kaffeemaschine handelt, ist diese jedenfalls so ausgelegt und auf die Kapsel abgestimmt, dass der fertige Kaffee an der Oberfläche mit einer Schaumschicht versehen ist, welche u.a. als Qualitätsmerkmal für einen qualitativ hochwertigen Kaffee angesehen wird.

Obwohl grosse Anstrengungen unternommen wurden, den fertigen Kaffee an der Oberfläche mit einer haltbaren Schaumschicht zu versehen, kommt in einigen Ländern vermehrt der Wunsch auf, mit gattungsgemässen Portionenkapseln auch konventionellen Kaffee im Sinne eines Filterkaffees herstellen zu können.

Aus der US2003/172813 ist eine gattungsgemässe Portionenkapsel bekannt, in der eine mittels Wasser extrahierbare Substanz zur Herstellung eines Getränks, vorzugsweise eines Espressokaffees, aufgenommen ist. Dabei ist zwischen dem Kapselboden und der Substanz, oder zwischen dem Kapseldeckel, dem Kapselboden und der Substanz ein siebartiges Organ angeordnet, das mit einer Vielzahl von axialen Öffnungen versehen ist. Das jeweilige Organ ist mit gegen den Kapselboden bzw. den Kapseldeckel gerichteten Prägungen versehen, so dass zwischen dem jeweiligen Organ und dem Kapselboden bzw. dem Kapseldeckel Flüssigkeitskanäle gebildet werden. In diesen Flüssigkeitskanälen kann sich das Brühwasser über den Kapselquerschnitt verteilen, bzw. das aufgebrühte Kaffeegetränk sammeln. Um zu verhindern, dass das jeweilige Organ beim Aufstechen der Kapsel mit durchstochen wird, weist das jeweilige Organ eine zentrale, gegen das Kapselinnere gerichtete Vertiefung auf, in welche sich das Aufstechmittel nach dem Aufstechen des Bodens bzw. des Deckels erstrecken kann. Obwohl sich eine derartige Portionenkapsel sehr gut zur Herstellung von Espressokaffee eignet, ist sie nicht zur Herstellung von Filterkaffee prädestiniert, da die Kapsel dem durchströmenden Brühwasser einen hohen Widerstand entgegensetzt, was praktisch zwangsläufig zu einer Schaumbildung führt.

Aus der EP 0 326 685 ist ein als Einwegartikel konzipierter, Brühkammer genannter Behälter bekannt, der zusammenfaltbar ist und an dessen Boden ein Filterbeutel mit Tee oder gemahlenem Kaffee festgeklebt ist. Der Behälter ist vorzugsweise aus Papier, Karton oder dergleichen gefertigt. Der Boden des Behälters ist unterhalb des Filterbeutels mit einer Ablauföffnung versehen, über welche der flüssige Kaffee abfliessen kann. Bei einer bevorzugten Ausführungsform des Behälters ist die Ablauföffnung auf der Aussenseite mittels einer abziehbaren Folie verschlossen. Ein solcher Behälter eignet sich zur Verwendung in einer herkömmlichen Filterkaffeemaschine, hingegen kann er nicht zusammen mit einer Espressokaffeemaschine verwendet werden.

Die Erfindung zielt darauf ab, eine Portionenkapsel derart weiterzubilden, dass diese in einer herkömmlichen Espressokaffeemaschine verwendet werden kann, um mit ihr ein konventionelles Kaffeegetränk herzustellen, welches an der Oberfläche keine nennenswerte Schaumschicht aufweist und im Geschmack einem üblichen Filterkaffee entspricht.

Hierzu wird nach der Erfindung eine Portionenkapsel gemäss dem Anspruch 1 bereitgestellt.

Indem zumindest der Kapselboden mit einem durch eine Ausnehmung gebildeten Durchlass versehen wird, der einen hydraulischen Druckaufbau beim Aufbrühen und Extrahieren des in der Kapsel aufgenommenen Kaffees zu verhindern bestimmt ist, wird die grundsätzliche Voraussetzung geschaffen, um mit einer derartigen Portionenkapsel in einer herkömmlichen Espressokaffeemaschine einen Kaffee herzustellen, der im Aussehen und im Geschmack einem üblichen Filterkaffee entspricht. Der Durchlass stellt dabei sicher, dass das zwangsweise zugeführte Brühwasser keinen nennenswerten Druckaufbau in der Kapsel erzeugen kann. Somit kann das Brühwasser ohne grossen Widerstand durch die Kapsel mitsamt dem darin aufgenommenen Kaffeepulver strömen, wodurch eine Schaumbildung erfolgreich verhindert werden kann. Um das in der Kapsel aufgenommene Kaffeepulver daran zu hindern, über den Durchlass aus der Kapsel auszutreten bzw. zusammen mit dem Extraktionsmedium - Brühwasser- ausgeschwemmt zu werden, ist zwischen dem Durchlass und dem in der Kapsel aufgenommenen Kaffeepulver ein Filterelement angeordnet. Um trotz des Durchlasses eine gute Haltbarkeit des in der Kapsel aufgenommenen Kaffeepulvers zu gewährleisten, ist der Durchlass mittels einer gasdichten Folie verschlossen. Letztere ist entweder manuell entfernbar oder derart ausgebildet, dass sie von einem Aufstechmittel leicht durchstochen werden kann.

Bevorzugte Weiterbildungen der Portionenkapsel sind in den abhängigen Ansprüchen 2 bis 23 definiert.

Nachfolgend wird ein Ausführungsbeispiel der Erfindung anhand einer Zeichnung näher erläutert. In dieser Zeichnungen zeigt:
- Fig. 1: die Einzelteile einer Portionenkapsel in einer Explosionsdarstellung;
- Fig. 2: einen Längsschnitt durch ein erstes Ausführungsbeispiel einer Portionenkapsel;
- Fig. 3: einen Längsschnitt durch ein zweites Ausführungsbeispiel einer Portionenkapsel, und
- Fig. 4: einen vergrösserten Ausschnitt der Kapsel gemäss Fig.3.

Die Portionenkapsel gemäss Fig. 1 besteht aus einem becherartigen Unterteil 1, einem unteren Filterelement 2, einem oberen Verteilorgan 3 sowie einem Deckel 4. Das zwischen dem Filterelement 2 und dem Verteilorgan 3 im Unterteil 1 aufzunehmende Kaffeepulver ist aus dieser Darstellung nicht ersichtlich. Das Filterelement 2 und das Verteilorgan 3 sind formstabil und im wesentlichen tellerförmig ausgebildet und vorzugsweise durch Tiefziehen hergestellt.

Der sich nach oben konisch leicht erweiternde Unterteil 1 ist im oberen Bereich mit einem umlaufenden Absatz 5 versehen, der auf der Innenseite eine kreisringförmige Schulter 5a bildet, welche dem Abstützen des oberen Verteilorgans 3 dient. Auf der Oberseite weist der Becher einen umlaufenden Rand 6 auf, an dem der Deckel 4 befestigt -vorzugsweise angeschweisst- wird. Wie schematisch angedeutet, ist der Boden des Bechers mit einer runden Ausnehmung 20 zur Bildung eines Durchlasses 22 versehen, der von einer Folie 21 abgedeckt wird. Die Folie 21 weist eine Lasche L auf, welche den Becher 1 seitlich überragt und ein manuelles Abziehen der Folie 21 ermöglicht. Der Becher 1, der Deckel 4 wie auch die Folie 21 bestehen aus einem gasdichten Mehrschicht-Verbundmaterial, wobei der Unterteil 1 im Vergleich zum Deckel 4 und zur Folie 21 relativ steif, formstabil, elastisch und zäh ist. Nach dem Verschliessen der Ausnehmung 20 mit der Folie 21 und dem Verschweissen des Deckels 4 mit dem Unterteil 1 ist die Kapsel und damit deren Inhalt luftdicht verschlossen. All diese Folien weisen bevorzugterweise zumindest eine gasdichte Lage sowie eine Lage aus einem thermoplastischen Polymer auf. Lagen aus einem thermoplastischen Polymer lassen sich leicht miteinander verschweissen, beispielsweise mittels Hitze oder Ultraschall.

Das im wesentlichen tellerförmig gestaltete Filterelement 2 ist mit einem umlaufenden Rand 11 versehen und weist eine Vielzahl kreisringsegmentförmig gestaltete Prägungen 9 auf, welche sich über die Unterseite des Filterelements 2 erheben. Wenn das Filterelement 2 in den Becher 1 eingesetzt ist, stehen die Prägungen 9 seitlich der Ausnehmung 20 am Boden des Bechers 1 auf, so dass zwischen den Prägungen 9 und dem Becherboden Sammelkanäle 17 gebildet werden, die sich ausgehend von der Symmetrieachse radial nach aussen sowie zirkular um die Symmetrieachse herum erstrecken. Ausserhalb der Prägungen 9 im Bereich der Flüssigkeitskanäle 17 ist das Filterelement 2 mit einer Vielzahl von Öffnungen 8 versehen. Im Zentrum des Filterelements 2 ist eine zentrale, gegen das Kapselinnere gerichtete Vertiefung 10 angeordnet, die kegelförmig ausgebildet ist.

Das obere Verteilelement 3 weist ebenfalls eine Vielzahl von kreisringsegmentförmig gestalteten Prägungen 13 auf, welche sich als Erhebungen über die Oberseite des Verteilelements 3 erheben. Das Verteilelement 3 ist mit einem auf der Aussenseite umlaufenden, nach unten gerichteten Steg 16 versehen. Durch diese Prägungen 13 werden auf der Oberseite des Verteilelements 3 Flüssigkeitskanäle 18 gebildet, die sich ausgehend von der Symmetrieachse radial nach aussen sowie zirkular um die Symmetrieachse herum erstrecken. Ausserhalb der Prägungen 13, im Bereich der Flüssigkeitskanäle 18, ist wiederum eine Vielzahl von Öffnungen 14 vorgesehen. Im Zentrum des Verteilelements 3 ist wiederum eine zentrale, gegen das Kapselinnere gerichtete Vertiefung 15 angeordnet, die kegelförmig ausgebildet ist. Auf der Aussenseite ist das Verteilelement 3 mit einer Ringfläche 19 versehen, die gegenüber den Flüssigkeitskanälen 18 erhöht ist und mit der Oberseite der Prägungen 13 im wesentlichen fluchtet.

Beim Einsetzen des oberen Verteilelements 3 stützt sich dieses mit dem Steg 16 an der umlaufenden Schulter 5a des Absatzes 5 des Bechers 1 ab. Beim Einleiten von Brühwasser zum Zubereiten eines Kaffeegetränks dient das obere Verteilelement 3 insbesondere dem gleichmässigen Verteilen des Brühwassers über den gesamten Kapselquerschnitt, während das untere Filterelement 2 insbesondere das Austreten von Kaffeepulver aus der Kapsel verhindern soll. Zusätzlich wirkt das obere Verteilelement 3 jedoch auch als Filter, während das untere Filterelement 2 auch dem Sammeln und zentralen Ableiten des aufgebrühten Kaffeegetränks dient.

Um bezüglich des Kapselquerschnitts eine möglichst gleichmässige Verteilung des Brühwassers und eine gleichmässige Durchströmung des in der Kapsel aufgenommenen Kaffeepulvers zu erreichen, sind sowohl die in das Verteilelement 3 wie auch die in das Filterelement 2 eingelassenen Öffnungen 14, 8 gleichmässig über die jeweilige Oberfläche verteilt. Der Gesamtquerschnitt der in das Verteilelement 2 eingelassenen Öffnungen 14 beträgt zumindest 3%, vorzugsweise zumindest 5% des mittleren Kapselquerschnitts. Dieses Verhältnis trifft auch auf das Filterelement 2 zu. Durch diese Ausgestaltung kann sichergestellt werden, dass das Brühwasser ohne nennenswerten Widerstand durch das Verteilelement 3 hindurch in die Kapsel einströmen und das aufgebrühte Kaffeegetränk über das Filterelement 2 auch wieder ohne nennenswerten Widerstand aus der Kapsel austreten kann. Die Ausnehmung 20 im Boden 7 der Kapsel stellt zudem sicher, dass weder am Anfang noch während des Aufbrühvorgangs ein hydraulischer Druckaufbau in der Kapsel stattfindet. Durch diese Ausgestaltung kann die Bildung einer Schaumschicht auf dem fertigen Kaffeegetränk zuverlässig verhindert werden.

Trotzdem sollen die Öffnungen im Verteil- bzw. Filterelement 2, 3 nicht so gross gewählt werden, dass der gemahlene Kaffee aus der Kapsel austreten kann. Dazu wird der mittlere Durchmesser einer einzelnen Öffnung 8, 14 kleiner gewählt, als der statistische Mittelwert des Durchmessers eines einzelnen Partikels des gemahlenen Kaffees. Um dem Brühwasser auch seitens des Kaffeepulvers keinen all zu grossen Durchflusswiderstand entgegenzusetzen, ist der in der Kapsel aufgenommene Kaffee relativ grob gemahlen. Der arithmetische Mittelwert des Durchmessers eines Partikels liegt im vorliegenden Fall zwischen 400 und 600 µm.

Vorzugsweise weist die Folie 21 eine andere Farbe auf als die Kapsel. Die Farbe der Folie kann beispielsweise je nach Inhalt der Kapsel unterschiedlich gewählt werden. Als veränderbare Parameter seien beispielsweise die Menge, die Mischung, die Röstung und der Mahlgrad des Kaffeepulvers erwähnt.

Figur 2 zeigt einen Längsschnitt durch die Kapsel gemäss Fig. 1, wobei die Portionenkapsel mit Kaffeepulver KP gefüllt ist. Das Kaffeepulver KP ist zwischen dem unteren Filterelement 2 und dem oberen Verteilelement 3 in der Kapsel eingeschlossen. Wie aus dieser Darstellung ersichtlich ist, werden durch die am Boden 7 des Bechers 1 aufstehenden Prägungen 9 des Filterelements 2 Flüssigkeitskanäle 17 gebildet, in welche das aufgebrühte Kaffeegetränk über die in das Filterelement 2 eingelassenen Öffnungen 8 einströmen kann. Ebenso werden durch die Prägungen 13 im Verteilorgan 3 Flüssigkeitskanäle 18 zwischen dem Verteilorgan 3 und dem Deckel 4 gebildet, über welche sich das Brühwasser verteilen kann, um dann über die Öffnungen 14 in das Innere der Kapsel einzuströmen und das Kaffeepulver KP zu extrahieren. Indem sowohl das Verteilelement 3 wie auch das Filterelement 2 formstabil ausgebildet sind, bleiben die Kanäle 17, 18 erhalten und zwar auch dann, wenn von aussen Kräfte auf den Deckel 4 bzw. Boden 7 der Kapsel einwirken. Vor dem Einsetzen der Kapsel in die Kaffeemaschine wird die Folie 21 nach unten abgezogen, wie dies durch unterbrochen dargestellte Linien angedeutet ist.

Nachdem die Folie 21 entfernt ist, kann die Kapsel einer Brühkammer (nicht dargestellt) zugeführt werden. Zum Aufstechen der Portionenkapsel wird dann von oben ein Aufstechmittel in Form eines Aufstechdorns 23 durch den Deckel 4 gestossen. Der Aufstechdorn 23 wird dabei im Bereich der Vertiefung 15 so durch den Deckel 4 geführt, dass das obere Verteilelement 3 vom Aufstechdorn 23 nicht durchstochen wird. Zum Zuführen des andeutungsweise eingezeichneten Brühwassers 24 ist der Aufstechdorn 23 vorzugsweise mit einer zentrischen Bohrung versehen, die in radiale Austrittsöffnungen mündet. Im vorliegenden Fall wird davon ausgegangen, dass das Brühwasser 24 von oben nach unten durch die Kapsel geleitet wird. Durch die Flüssigkeitskanäle 18 wird das eingeleitete Brühwasser gleichmässig über den gesamten Kapselquerschnitt verteilt. Über die Öffnungen 14 im oberen Verteilorgan 3 gelangt das Brühwasser in das Kapselinnere, wo es das Kaffeepulver KP durchströmt. Über die Öffnungen 8 im unteren Filterelement 2 gelangt das aufgebrühte Getränk auf die Unterseite des Filterelements 2 und strömt über den durch die Ausnehmung 20 gebildeten Durchlass 22 aus der Kapsel aus, von wo es über nicht näher dargestellte Mittel zu einem Getränkeauslass weitergeleitet wird. Durch das Vorsehen von derartig gestalteten Verteil- bzw. Filterelementen 2, 3 wird sichergestellt, dass die in der Kapsel aufgenommenen Getränkepartikel vom Brühwasser homogen durchströmt werden und eine gleichmässige Extraktion des gesamten Kaffeepulvers erreicht wird. Die Prägungen 9, 13 sind jedenfalls derart verteilt angeordnet, dass sich das jeweilige Element 2, 3 flächig am Kapselboden 7 bzw. Kapseldeckel 4 abstützt. Durch dieses flächige Abstützen wird sichergestellt, dass die die Flüssigkeitskanäle 17, 18 bildenden Freiräume zwischen dem Kapseldeckel 4 und dem Verteilorgan 3 auch bei von aussen auf die Kapsel einwirkendem Druck erhalten bleiben.

Der Durchmesser der in das Verteil- bzw. Filterelement 2, 3 eingelassenen Öffnungen 8, 14 ist vorzugsweise kleiner als der statistische Durchmesser eines einzelnen Partikels (Kaffeekorn) zum Herstellen eines Getränks, vorzugsweise kleiner als x-σ, wobei unter x der arithmetische Mittelwert des Durchmessers und unter σ die Standardabweichung zu verstehen ist. Dadurch wird sichergestellt, dass praktisch keine Partikel aus der Kapsel austreten bzw. ausgeschwemmt werden und zwar unabhängig davon, wie gross die Aufstechöffnung ist.

Figur 3 zeigt in einem Längsschnitt ein zweites Ausführungsbeispiel einer Portionenkapsel mit darin aufgenommenem Kaffeepulver KP, wobei die Bezugszeichen bei korrespondierenden Teilen gegenüber den vorhergehenden Figuren zusätzlich mit einem "a" versehen sind. Der wesentliche Unterschied zu dem vorgängig dargestellten Ausführungsbeispiel besteht darin, dass der durch die Ausnehmung 20a gebildete Durchlass 22a nicht mittels einer manuell abziehbaren Folie verschlossen ist, sondern dass über der Ausnehmung 20a auf der Innenseite der Kapsel eine Folie 21a angeordnet ist, welche mittels eines Aufstechorgans 30 aufgestochen wird. Der becherartige Unterteil 1a ist mit einem leicht nach aussen gewölbten Boden 7a versehen, der auf der Aussenseite von einem ringförmig umlaufenden Rand 26 umgeben ist. Der Durchmesser der in den Boden 7a eingelassenen Ausnehmung 20a ist im Vergleich mit dem vorgängigen Ausführungsbeispiel kleiner. Die zum Verschliessen der Ausnehmung 20a vorgesehene Folie 21a ist auf der Innenseite der Kapsel zwischen dem Filterelement 2a und dem Kapselboden 7a angeordnet.

Während der becherartige Kapselunterteil 1a relativ steif, formstabil, elastisch und zäh ist, ist die Folie 21a im Vergleich dazu dünner und weist ausserdem eine geringere Elastizität, Dehnbarkeit und Reissfestigkeit auf. Dadurch wird sichergestellt, dass die Folie 21a unter der Krafteinwirkung eines Aufstechorgans schnell reisst und aufbricht.

Damit die Folie 21 relativ dünn gehalten werden kann, ist sie zweilagig aufgebaut. Die Kombination einer Lage aus einem thermoplastischen Polymer mit einer Lage aus Aluminium hat sich als besonders vorteilhaft erwiesen. Als thermoplastisches Polymer eignen sich insbesondere Polypropylen oder Polyethylen. Durch das Vorsehen einer Aluminium-Lage wird einerseits eine weitgehende Gasdichtheit erreicht, während das thermoplastische Polymer das Verschweissen der Folie mit dem Kapselboden ermöglicht. Bei diesem Ausführungsbeispiel ist der becherartige Unterteil auf der Innenseite zudem mit einer umlaufenden Nut 27 versehen ist, während der zur Kapselinnenseite gerichteten Rand 11a des Filterelements 2a auf der Aussenseite mit einem ringförmig umlaufenden Vorsprung 28 versehen ist, mittels welchem das Filterelement 2a klemmend in der 27 Nut fixiert ist.

Die Fig. 4 zeigt einen vergrösserten Ausschnitt der Kapsel gemäss Fig.3, namentlich einen Teil des Kapselbodens 7a zusammen mit der darin eingelassenen Ausnehmung 20a sowie der darüber angebrachten Folie 21a. Aus dieser Darstellung ist insbesondere ersichtlich, dass der Kapselunterteil wie auch die Folie mehrschichtig aufgebaut sind. Während der Kapselunterteil und damit auch der Kapselboden 7a aus einem dreilagigen Verbundmaterial besteht, weist die Folie 21a zwei Lagen auf. Bei der den Kapselunterteil 1a bildende Folie bestehen die beiden äusseren Lagen 29, 31 aus einem thermoplastischen Polymer, während die Zwischenlage 30 aus einer gasdichten Folie; beispielsweise EVOH (Ethylenvinylalkohol), besteht. Die untere, dem Kapselboden 7a zugewandte Lage 32 der Folie 21a besteht ebenfalls aus einem thermoplastischen Polymer, während die obere, dem Kapselinnenraum zugewandte Lage 33 aus Aluminium besteht. Da die beiden einander zugewandten Lagen 31, 32 des Kapselbodens 7a bzw. der Folie 21a aus je einem thermoplastischen Polymer bestehen, können diese beiden Lagen 31, 32 miteinander verschweisst werden. Die Folie 21a weist in Relation zum Verbundmaterial des becherartigen Kapselunterteils 1a eine relativ geringe Dehnbarkeit, Elastizität und Reissfestigkeit auf. Die von aussen über die Ausnehmung 20a ersichtliche Folie 21a weist vorzugsweise eine andere Farbe auf als die Kapsel. Nachdem sowohl die über der Ausnehmung 20a angebrachten Folie 21a wie auch der Deckel 4 mit dem Kapselunterteil 1a verschweisst sind, ist die Kapsel und damit deren Inhalt wiederum luftdicht verschlossen.

Indem die Folie 21a relativ dünn ist und keine hohe Dehnbarkeit, Elastizität und Reissfestigkeit aufweist, kann sie vom Aufstechmittel leicht durchstochen werden. Damit kann erreicht werden, dass mit einer vollautomatischen Espressokaffeemaschine sowohl konventionelle Portionenkapseln, welche sich zur Herstellung eines mit Schaum versehenen Kaffees -Espresso- eignen, wie auch die hier zur Rede stehenden Portionenkapseln, welche zur Herstellung eines Filterkaffees vorgesehen sind, extrahiert werden können. Jedenfalls ist die Folie derart ausgelegt, dass sie von einem Aufstechorgen schon bei relativ geringer Krafteinwirkung aufgebrochen wird, während ein konventioneller, durchgehend einstückiger Kapselboden derart ausgelegt ist, dass er zuerst elastisch nachgiebt, um erst unter der Einwirkung des Brühmediums an dem entsprechenden Aufstechorgan aufgestochen zu werden. Durch die elastische Nachgiebigkeit eines konventionellen Kapselbodens soll zuerst eine sogenannte Aufbrühphase stattfinden. Dazu wird über den Deckel in die auslassseitig noch geschlossene Kapsel Brühwasser eingeleitet, welches in der Kapsel einen Überdruck aufbaut und das Kaffeepulver benetzt und ggf. aufquellen lässt, bevor die Kapsel dann auslassseitig aufgebrochen wird und der flüssige Kaffeeextrakt unter der Bildung von Schaum aus der Kapsel austreten kann.

Wenn vorgängig jeweils von einer Espressokaffeemaschine gesprochen wird, so ist darunter generell eine Kaffeemaschine zu verstehen, die mit einer Brühkammer zur Aufnahme der Portionenkapsel versehen ist, und bei der das zum Extrahieren des in der Kapsel aufgenommenen Kaffeepulvers dienende Brühwasser mittels einer Pumpe zwangsweise zugeführt wird, und zwar unabhängig davon, ob mit der Espressokaffeemaschine ein volumenmäßig eher "kleiner" Espresso oder ein etwas "größerer" Kaffee hergestellt wird. Jedenfalls haben sich die bis anhin mit einer Espressokaffeemaschine zubereiteten Kaffeegetränke dadurch ausgezeichnet, dass sie an der Oberfläche mit einer Schaumschicht versehen waren. Mit der erfindungsgemäss vorgeschlagenen Portionenkapsel ist es jedoch möglich, unter Verwendung einer herkömmlichen Espressokaffeemaschine, mit welcher bis anhin nur Espressokapseln extrahiert werden konnten, ein Kaffeegetränk herzustellen, welches an der Oberfläche keine nennenswerte Schaumschicht aufweist und im Geschmack einem herkömmlichen Filterkaffee nahe kommt.

## Patentansprüche

1. Portionenkapsel für eine Espressokaffeemaschine, enthaltend eine Portion gemahlenen Kaffees (KP), wobei zwischen dem Kapselboden (7, 7a) und dem Kaffee (KP), oder zwischen dem Kapseldeckel (4, 4a), dem Kapselboden (7, 7a) und dem Kaffee (KP) ein Filterelement angeordnet ist, **dadurch gekennzeichnet, dass** zumindest der Kapselboden (7, 7a) mit einem Durchlass (22, 22a) versehen ist, der einen hydraulischen Druckaufbau beim Aufbrühen des in der Kapsel aufgenommenen Kaffees (KP) zu verhindern geeignet ist, wobei zwischen dem Durchlass (22, 22a) und dem Kaffee (KP) ein Filterelement (2, 2a) angeordnet ist, und wobei der Durchlass (22, 22a) von einer gasdichten Folie (21, 21a) verschlossen ist.

2. Portionenkapsel nach Anspruch 1, **dadurch gekennzeichnet, dass** die Folie (21a) auf der Innenseite der Kapsel zwischen dem Filterelement (2a) und dem Kapselboden (7a) angeordnet ist.

3. Portionenkapsel nach Anspruch 1 oder 2, **dadurch gekennzeichnet, dass** die Kapsel aus einem becherartigen Unterteil (1, 1a) mit einem dicht daran befestigten Deckel (4, 4a) besteht, wobei die den Durchlass (22, 22a) verschliessende Folie (21, 21a) dünner ist als der becherartige Kapselunterteil (1, 1a).

4. Portionenkapsel nach Anspruch 3, **dadurch gekennzeichnet, dass** der becherartige Unterteil (1, 1a) der Kapsel formstabil ist.

5. Portionenkapsel nach Anspruch 4, **dadurch gekennzeichnet, dass** die Folie (21, 21a) eine geringere Dehnbarkeit und/oder eine geringere Reissfestigkeit aufweist, als der becherartige Unterteil (1, 1a) der Kapsel.

6. Portionenkapsel nach einem der vorhergehenden Ansprüche, **dadurch gekennzeichnet, dass** die Folie (21a) eine aus zumindest zwei Lagen (32, 33) bestehende Verbundfolie ist.

7. Portionenkapsel nach Anspruch 6, **dadurch gekennzeichnet, dass** zumindest eine Lage (33) aus Metall, insbesondere aus Aluminium besteht.

8. Portionenkapsel nach Anspruch 6 oder 7, **dadurch gekennzeichnet, dass** zumindest eine Lage (32) der Folie (21a) aus einem thermoplastischen Polymer, insbesondere aus Polypropylen oder Polyethylen besteht.

9. Portionenkapsel nach Anspruch 8, **dadurch gekennzeichnet, dass** die Lage (32) aus dem thermoplastische Polymer auf dem Kapselboden (7a) aufliegt und mit diesem verschweisst ist.

10. Portionenkapsel nach Anspruch 1, **dadurch gekennzeichnet, dass** die Folie (21) auf der Aussenseite der Kapsel angeordnet und manuell entfernbar ist.

11. Portionenkapsel nach einem der vorhergehenden Ansprüche, **dadurch gekennzeichnet, dass** der Deckel (4, 4a) und die Folie (21, 21a) aus dem selben Material gefertigt sind.

12. Portionenkapsel nach einem der vorhergehenden Ansprüche, **dadurch gekennzeichnet, dass** die Folie (21, 21a) eine andere Farbe aufweist als die Kapsel.

13. Portionenkapsel nach einem der vorhergehenden Ansprüche, **dadurch gekennzeichnet, dass** das Filterelement (2, 2a) formstabil ausgebildet und mit einer Vielzahl von Öffnungen (8, 8a) versehen ist.

14. Portionenkapsel nach Anspruch 13, **dadurch gekennzeichnet, dass** der Gesamtquerschnitt der in das Filterelement (2, 2a) eingelassenen Öffnungen (8, 8a) zumindest 3%, insbesondere zumindest 5%, des mittleren Kapselquerschnitts beträgt, so dass das aufgebrühte Kaffeegetränk ohne nennenswerten Widerstand durch das Filterelement (2, 2a) hindurchströmen und über den Durchlass (22, 22a) aus der Kapsel austreten kann.

15. Portionenkapsel nach Anspruch 13 oder 14, **dadurch gekennzeichnet, dass** das Filterelement (2) mit einer Vielzahl von Kanälen (17) zum Sammeln und Ableiten des aus der Portionenkapsel austretenden Kaffeegetränks versehen ist.

16. Portionenkapsel nach einem der vorhergehenden Ansprüche, **dadurch gekennzeichnet, dass** zwischen dem Deckel (4) der Kapsel und dem in der Kapsel aufgenommenen Kaffee (KP) ein formstabiles Verteilelement (3) angeordnet ist, welches mit einer Vielzahl von Öffnungen (14) und Kanälen (18) zum gleichmässigen Verteilen des in die Portionenkapsel einströmenden Brühwassers (24) versehen ist.

17. Portionenkapsel nach Anspruch 16, **dadurch gekennzeichnet, dass** der Gesamtquerschnitt der in das Verteilelement (3) eingelassenen Öffnungen (14) zumindest 3%, insbesondere zumindest 5%, des mittleren Kapselquerschnitts beträgt.

18. Portionenkapsel nach einem der vorhergehenden Ansprüche, **dadurch gekennzeichnet, dass** sowohl das Verteilorgan (3) wie auch das Filterelement (2) gegen das Kapselinnere gerichtete Vertiefungen (9, 13) zur Bildung der Verteil- bzw. Sammelkanäle (17, 18) aufweist, und dass die Öffnungen (8, 14) in diesen Sammelkanälen (17, 18) angeordnet sind.

19. Portionenkapsel nach Anspruch 18, **dadurch gekennzeichnet, dass** sich die Verteil- bzw. Sammelkanäle (17, 18) ausgehend von der Symmetrieachse radial nach aussen und zirkular um die Symmetrieachse herum erstrecken.

20. Portionenkapsel nach einem der vorhergehenden Ansprüche, **dadurch gekennzeichnet, dass** zumindest das Verteilorgan (3) derart angeordnet oder ausgebildet ist, dass ein oder mehrere Aufstechmittel (23) durch den Kapseldeckel (4) führbar ist/sind, ohne dass dabei das Verteilorgan (3) durchstochen wird.

21. Portionenkapsel nach Anspruch 20, **dadurch gekennzeichnet, dass** das Verteilorgan (3) mit zumindest einer gegen das Kapselinnere gerichteten Vertiefung (15) versehen ist, in welche sich das Aufstechmittel (23) nach dem Aufstechen des Deckels (4) erstrecken kann.

22. Portionenkapsel nach einem der vorhergehenden Ansprüche, **dadurch gekennzeichnet, dass** der statistische Mittelwert des Durchmessers eines einzelnen Partikels des zu extrahierenden Kaffees zwischen 400 und 600 µm beträgt, und dass der Durchmesser einer einzelnen, in das Filterelement (2) bzw. Verteilorgan (3) eingelassenen Öffnung (8, 14) kleiner ist als der statistische Mittelwert des Durchmessers eines einzelnen Partikels.

23. Portionen kapsel nach einem der Ansprüche 3 bis 22, **dadurch gekennzeichnet, dass** der becherartige Unterteil (1a) auf der Innenseite mit einer umlaufenden Nut (27) versehen ist, und dass das zwischen dem Durchlass (22a) und dem Kaffee (KP) angeordnete Filterelement (2a) mit einem zur Kapselinnenseite gerichteten Rand (27) versehen ist, der auf der Aussenseite mit einem ringförmig umlaufenden Vorsprung (28) versehen ist, mittels welchem das Filterelement (2a) in der Nut (27) klemmend fixiert ist.

## Claims

1. Single-portion capsule for an espresso coffee machine, containing one portion of ground coffee (KP), with a filter element being arranged between the capsule base (7, 7a) and the coffee (KP), or between the capsule cover (4, 4a), the capsule base (7, 7a) and the coffee (KP), **characterized in that** at least the capsule base (7, 7a) is provided with a through-passage (22, 22a) which is suitable for preventing a hydraulic build-up of pressure when brewing the coffee (KP) held in the capsule, with a filter element (2, 2a) being arranged between the through-passage (22, 22a) and the coffee (KP), and with the through-passage (22, 22a) being sealed by a gas-tight film or foil (21, 21a).

2. Single-portion capsule according to Claim 1, **characterized in that** the film or foil (21a) is arranged on the inner face of the capsule between the filter element (2a) and the capsule base (7a).

3. Single-portion capsule according to Claim 1 or 2, **characterized in that** the capsule comprises a cup-like lower part (1, 1a) with a cover (4, 4a) secured tightly to it, the film or foil (21, 21a) sealing the through-passage (22, 22a) being thinner than the cup-like lower part (1, 1a) of the capsule.

4. Single-portion capsule according to Claim 3, **characterized in that** the cup-like lower part (1, 1a) of the capsule is dimensionally stable.

5. Single-portion capsule according to Claim 4, **characterized in that** the film or foil (21, 21a) has a lower extensibility and/or a lower tear strength than the cup-like lower part (1, 1a) of the capsule.

6. Single-portion capsule according to one of the preceding claims, **characterized in that** the film or foil (21a) is a composite film or foil comprising at least two layers (32, 33).

7. Single-portion capsule according to Claim 6, **characterized in that** at least one layer (33) is composed of metal, in particular aluminium.

8. Single-portion capsule according to Claim 6 or 7, **characterized in that** at least one layer (32) of the film or foil (21a) is composed of a thermoplastic polymer, in particular of polypropylene or polyethylene.

9. Single-portion capsule according to Claim 8, **characterized in that** the layer (32) made of the thermoplastic polymer lies on the capsule base (7a) and is welded to it.

10. Single-portion capsule according to Claim 1, **characterized in that** the film or foil (21) is arranged on the outer face of the capsule and can be manually removed.

11. Single-portion capsule according to one of the preceding claims, **characterized in that** the cover (4, 4a) and the film or foil (21, 21a) are produced from the same material.

12. Single-portion capsule according to one of the preceding claims, **characterized in that** the film or foil (21, 21a) is a different colour from the capsule.

13. Single-portion capsule according to one of the preceding claims, **characterized in that** the filter element (2, 2a) is of dimensionally stable design and is provided with a multiplicity of openings (8, 8a).

14. Single-portion capsule according to Claim 13, **characterized in that** the total cross section of the openings (8, 8a) made in the filter element (2, 2a) is at least 3%, in particular at least 5%, of the average cross section of the capsule, so that the brewed coffee beverage can flow through the filter element (2, 2a) without any significant resistance and emerge from the capsule via the through-passage (22, 22a).

15. Single-portion capsule according to Claim 13 or 14, **characterized in that** the filter element (2) is provided with a multiplicity of channels (17) for collecting and diverting the coffee beverage emerging from the single-portion capsule.

16. Single-portion capsule according to one of the preceding claims, **characterized in that** a dimensionally stable distribution element (3) is arranged between the cover (4) of the capsule and the coffee (KP) held in the capsule, and is provided with a multiplicity of openings (14) and channels (18) for uniformly distributing the brewing water (24) flowing into the single-portion capsule.

17. Single-portion capsule according to Claim 16, **characterized in that** the total cross section of the openings (14) made in the distribution element (3) is at least 3%, in particular at least 5%, of the average cross section of the capsule.

18. Single-portion capsule according to one of the preceding claims, **characterized in that** both the distribution member (3) and the filter element (2) have depressions (9, 13) directed towards the interior of the capsule in order to form the distribution and collection channels (17, 18), and **in that** the openings (8, 14) are arranged in these collection channels (17, 18).

19. Single-portion capsule according to Claim 18, **characterized in that** the distribution and collection channels (17, 18) extend radially outwards from, and in a circle around, the axis of symmetry.

20. Single-portion capsule according to one of the preceding claims, **characterized in that** at least the distribution member (3) is arranged or designed in such a way that one or more puncturing means (23) can be passed through the capsule cover (4) without the distribution member (3) being pierced in the process.

21. Single-portion capsule according to Claim 20, **characterized in that** the distribution member (3) is provided with at least one depression (15) which is directed towards the interior of the capsule and into which the puncturing means (23) can extend after they have punctured the cover (4).

22. Single-portion capsule according to one of the preceding claims, **characterized in that** the statistical average value of the diameter of a single particle of the coffee to be infused is between 400 and 600 µm, and **in that** the diameter of a single opening (8, 14) made in the filter element (2) or distribution member (3) is less than the statistical average value of the diameter of a single particle.

23. Single-portion capsule according to one of Claims 3 to 22, **characterized in that** the inner face of the cup-like lower part (1a) is provided with a circumferential groove (27), and **in that** the filter element (2a) arranged between the through-passage (22a) and the coffee (KP) is provided with a rim (27) which is directed towards the inner face of the capsule and on its outer face is provided with a projection (28) which encircles it in an annular fashion and fixes the filter element (2a) in the groove (27) in a clamping fashion.

## Revendications

1. Capsule à portion pour une machine à expresso contenant une portion de café moulu (KP), un élément filtrant étant disposé entre le fond de la capsule (7, 7a) et le café (KP) ou entre le couvercle de la capsule (4, 4a), le fond de la capsule (7, 7a) et le café (KP), **caractérisée en ce qu'** au moins le fond de la capsule (7, 7a) est pourvu d'un passage (22, 22a) approprié à empêcher une montée en pression hydraulique lorsque l'eau bouillante est versée sur le café (KP) contenu dans la capsule, un élément filtrant (2, 2a) étant disposé entre le passage (22, 22a) et le café (KP) et le passage (22, 22a) étant fermé par une feuille imperméable au gaz (21, 21a).

2. Capsule à portion suivant la revendication 1, **caractérisée en ce que** la feuille (21a) est disposée sur la face interne de la capsule, entre l'élément filtrant (2a) et le fond de la capsule (7a).

3. Capsule à portion suivant la revendication 1 ou 2, **caractérisée en ce que** la capsule est constituée d'une partie inférieure en forme de coupe (1, 1a), sur laquelle un couvercle (4, 4a) est fixé de manière étanche, la feuille (21, 21a) fermant le passage (22, 22a) étant plus mince que la partie inférieure en forme de coupe (1, 1a).

4. Capsule à portion suivant la revendication 3, **caractérisée en ce que** la partie inférieure en forme de coupe (1, 1a) de la capsule est indéformable.

5. Capsule à portion suivant la revendication 4, **caractérisée en ce que** la feuille (21, 21a) présente une expansibilité plus faible et/ou une résistance à la déchirure plus faible que la partie inférieure en forme de coupe (1, 1a) de la capsule.

6. Capsule à portion suivant une des revendications précédentes, **caractérisée en ce que** la feuille (21a) est une feuille composite constituée de deux couches (32, 33) au moins.

7. Capsule à portion suivant la revendication 6, **caractérisée en ce qu'**une couche (33) au moins est en métal, en particulier en aluminium.

8. Capsule à portion suivant la revendication 6 ou 7, **caractérisé en ce qu'**une couche (32) au moins de la feuille (21a) est en polymère thermoplastique, en particulier en polypropylène ou polyéthylène.

9. Capsule à portion suivant la revendication 8, **caractérisée en ce que** la couche (32) en polymère thermoplastique repose sur le fond de la capsule (7a), auquel elle est soudée.

10. Capsule à portion suivant la revendication 1, **caractérisée en ce que** la feuille (21) est disposée sur la face extérieure de la capsule et qu'elle peut être enlevée manuellement.

11. Capsule à portion suivant une des revendications précédentes, **caractérisée en ce que** le couvercle (4, 4a) et la feuille (21, 21a) sont fabriqués dans la même matière.

12. Capsule à portion suivant une des revendications précédentes, **caractérisée en ce que** la feuille (21, 21a) présente une autre couleur que la capsule.

13. Capsule à portion suivant une des revendications précédentes, **caractérisée en ce que** l'élément filtrant (2, 2a) est conçu indéformable et qu'il est pourvu d'une multitude d'ouvertures (8, 8a).

14. Capsule à portion suivant la revendication 13, **caractérisée en ce que** la section transversale totale des ouvertures (8, 8a) pratiquées dans l'élément filtrant (2, 2a) correspond à 3% au moins, en particulier à 5% au moins, de la section transversale moyenne de la capsule, de sorte que le café, sur lequel l'eau bouillante a été versée, puisse s'écouler sans résistance significative à travers l'élément filtrant (2, 2a) et quitter la capsule via le passage (22, 22a).

15. Capsule à portion suivant la revendication 13 ou 14, **caractérisée en ce que** l'élément filtrant (2) est pourvu d'une multitude de canaux (17) destinés à collecter et à évacuer le café quittant la capsule à portion.

16. Capsule à portion suivant une des revendications précédentes, **caractérisée en ce qu'**un élément de répartition indéformable (3), qui est pourvu d'une multitude d'ouvertures (14) et de canaux (18) permettant de répartir uniformément l'eau bouillante (24) s'écoulant dans la capsule à portion, est disposé entre le couvercle (4) de la capsule et le café (KP) contenu dans la capsule.

17. Capsule à portion suivant la revendication 16, **caractérisée en ce que** la section transversale totale des ouvertures (14) pratiquées dans l'élément de répartition (3) correspond à 3 % au moins, en particulier à 5% de la section transversale moyenne de la capsule.

18. Capsule à portion suivant une des revendications précédentes, **caractérisée en ce que** non seulement l'organe de répartition (3), mais aussi l'élément filtrant (2) présentent des creux (9, 13) dirigés vers l'intérieur de la capsule pour former les canaux de répartition et de collecte (17, 18) et **en ce que** les ouvertures (8, 14) sont disposées dans ces canaux de collecte.

19. Capsule à portion suivant la revendication 18, **caractérisée en ce que** les canaux de répartition, à savoir les canaux de collecte (17, 18) s'étendent radialement vers l'extérieur depuis l'axe de symétrie et de manière circulaire autour de l'axe de symétrie.

20. Capsule à portion suivant une des revendications précédentes, **caractérisée en ce qu'**au moins l'organe de répartition (3) est disposé ou conçu de manière qu'un ou plusieurs moyens de perçage (23) puissent être guidés à travers le couvercle de la capsule (4) sans que l'organe de répartition (3) soit percé.

21. Capsule à portion suivant la revendication 20, **caractérisée en ce que** l'organe de répartition (3) est pourvu d'un creux (15) au moins, dirigé vers l'intérieur de la capsule, creux dans lequel le moyen de perçage (23) peut s'étendre après avoir percé le couvercle (4).

22. Capsule à portion suivant une des revendications précédentes, **caractérisée en ce que** la valeur moyenne statistique du diamètre d'un unique particule de café à extraire se situe entre 400 et 600 µm et que le diamètre d'une seule ouverture (8, 14) pratiquée dans l'élément filtrant (2), à savoir dans l'organe de répartition (3), est plus petite que la valeur moyenne statistique du diamètre d'un seul particule.

23. Capsule à portion suivant une des revendications 3 à 22, **caractérisée en ce que** la partie inférieure en forme de coupe (1a) est pourvue, sur sa face interne, d'une rainure périphérique (27) et **en ce que** l'élément filtrant disposé entre le passage (22a) et le café (KP) est pourvu d'un bord (27) dirigé vers la face interne de la capsule, bord, qui, sur la face externe, est pourvu d'une saillie périphérique en forme d'anneau (28), au moyen de laquelle l'élément filtrant (2a) est fixé par blocage dans la rainure (27).
